# EUROPÄISCHE PATENTSCHRIFT

(11) **EP 2 691 688 B1**
(45) Veröffentlichungstag und Bekanntmachung des Hinweises auf die Patenterteilung: **19.08.2015**
(21) Anmeldenummer: 12715636.2
(22) Anmeldetag: 27.03.2012
(51) Int. Cl.: F21S 2/00, F21V 29/00, F21Y 101/02

(54) **SPRITZGUSS-LAMPENKÖRPER MIT KERAMISCHEN KÜHLERN UND LEDS**
INJECTION-MOULDED LAMP BODY WITH CERAMIC COOLING APPARATUSES AND LEDS
CORPS DE LAMPE MOULÉ PAR INJECTION POURVU DE REFROIDISSEURS CÉRAMIQUES ET DE DEL

(30) Priorität: 29.03.2011 DE 102011006339
(43) Veröffentlichungstag der Anmeldung: 05.02.2014
(73) Patentinhaber: CeramTec GmbH, 73207 Plochingen (DE)
(72) Erfinder: DOHN, Dr. Alexander, 96117 Memmelsdorf (DE); LENEIS, Roland, 95615 Marktredwitz (DE); THIMM, Dr. Alfred, 95632 Wunsiedel (DE); STINGL, Dr. Peter, 91207 Lauf (DE); ESCHLE, Matthias, 72827 Wannweil (DE)
(74) Vertreter: Scherzberg, Andreas Hans
(86) Internationale Anmeldenummer: PCT/EP2012/055401
(87) Internationale Veröffentlichungsnummer: WO 2012/130838

(56) Entgegenhaltungen:
- EP-A1- 1 901 406
- EP-A1- 2 270 394
- DE-A1-102008 001 230

## Beschreibung

Die Erfindung betrifft eine Leuchteinheit mit LED's für Lampen.

Großformatige Leuchten mit Neonröhren oder Glühbirnen als Leuchtmittel sind beispielsweise bei der Gebäude- und Straßenbeleuchtung bekannt. Es gibt auch schon Leuchteinheiten mit LED's. Nachteilig ist deren kurze Lebensdauer, weil die von den LED's erzeugte Wärme nicht gut genug abgeführt wird, so dass es zu einer thermischen Überlastung kommen kann. Außerdem muss jede einzelne LED an ihrem Montageort extra befestigt werden.

DE 10.2008.001.230 offenbart eine Leuchteinheit mit LED's für Lampen.

Der Erfindung liegt die Aufgabe zugrunde, eine Leuchteinheit mit LED's für Lampen in Hinblick auf deren Lebensdauer und Montageaufwand zu verbessern.

Erfindungsgemäß wird diese Aufgabe durch die Merkmale des Anspruchs 1 gelöst.

Dadurch, dass die Leuchteinheit aus einer Mehrzahl an einzelnen identischen Kühler-Leuchtmittel-Bausteinen besteht, die zu Clustern verbunden sind, wobei jeder Kühler-Leuchtmittel-Baustein aus einem keramischen Trägerkörper besteht, der auf einer oder mehrerer seiner Oberflächen versinterte Metallisierungsbereiche aufweist und die Metallisierungsbereiche eine Platine bilden, mit denen eine oder mehrere LED's elektrisch leitend verbunden ist/sind, ist eine Leuchteinheit geschaffen, die aufgrund der Metallisierungsbereiche eine gute Wäremeabfuhr in die Keramik aufweist, was zu einer langen Lebensdauer führt. Außerdem ist der Montageaufwand erheblich vereinfacht, weil sich die gesamte Leuchteinheit nur aus identischen Kühler-Leuchtmittel-Bausteinenen zusammensetzt, die zu Clustern verbunden sind. Es braucht daher nicht jeder Kühler-Leuchtmittel-Baustein extra montiert werden.

In einer Ausführungsform sind die keramischen Trägerkörper einstückig mit keramischen wärmeabführenden Kühlelementen, wie Kühlrippen versehen. Über diese Kühlelemente wird die Wärme abgeführt. Jeder einzelne Kühler-Leuchtmittel-Baustein ist Träger einer oder mehrerer LED's und beinhaltet zugleich eine Kühlvorrichtung in Form der Kühlelemente. Die erzeugte Wärme der LEDs wird über die Metallisierungsbereiche in die Keramik des Trägerkörpers geleitet und von dort an die Kühlelemente. Jeder Kühler-Leuchtmittel-Baustein ist damit in Bezug auf die Wärmeabfuhr autark.

In einer alternativen Ausführungsform bilden die keramischen Trägerkörper eine keramische Kühlbox, die einen Hohlraum beinhaltet, der von einem Kühlmittel kühlbar ist und sind die versinterten Metallisierungsbereiche auf der Kühlbox angeordnet. Dies ist unter anderem immer dann von Vorteil, wenn ein flüssiges Kühlmittel zur Verfügung steht, welches in den Hohlraum der Kühlbox eingeleitet werden kann.

Zur Verbesserung der Wärmeabfuhr sind die LED's mit den Metallisierungsbereichen über eine Klebeverbindung oder wärmeleitend, mit Lot (z.B. einem niedrigschmelzenden SbSn-Lot) verbunden.

Die Montagefreundlichkeit wird dadurch verbessert, dass die einzelnen Kühler-Leuchtmittel-Bausteine zur Bildung der Cluster formschlüssig mit Kunststoff wie PE, PP oder Polyacrylat umspritzt sind.

Die einzelnen Cluster lassen sich in einem Kunststoff-Formgehäuse anordnen, welches dann die Leuchteinheit bildet.

Die Cluster haben Montagepositionen, wie zum Beispiel Bohrungen, wodurch sich die Cluster leicht montieren lassen.

Erfindungsgemäß wird somit eine Leuchteinheit vorgeschlagen, die aus einzelnen identisch ausgebildeten Kühler-Leuchtmittel-Bausteinen besteht. Auf diesen sind jeweils die LED's über eine Klebeverbindung oder, noch besser wärmeleitend, mit Lot (z.B. einem niedrigschmelzenden SbSn-Lot) verbunden. Mehrere dieser Kühler-Leuchtmittel-Bausteine sind zu Clustern verbunden, wobei jeder Cluster seine Montagepositionen hat. Ein oder auch mehrere Cluster können in einem Kunststoff-Formgehäuse fest oder austauschbar angeordnet sein.

Die Kühler-Leuchtmittel-Bausteine bestehen in einer Ausführungsform aus keramischen Trägerkörpern, die einstückig mit keramischen wärmeabführenden Kühlelementen, wie Kühlrippen versehen sind. Auf dem Trägerkörper bzw. auf einer oder mehreren seiner Oberflächen sind versinterte Metallisierungsbereiche angeordnet. Diese Metallisierungsbereiche bilden eine Platine auf welche die LED's aufgebracht, zum Beispiel aufgelötet sind. Anstatt der keramischen wärmeabführenden Kühlelemente können die keramischen Trägerkörper auch eine keramische Kühlbox bilden, die einen Hohlraum beinhaltet, der von einem Kühlmittel gekühlt wird. Auf der Kühlbox sind dann die versinterten Metallisierungsbereiche angeordnet, die eine Platine bilden auf welcher die LED's zum Beispiel aufgelötet sind.

Das Assemblieren dieser Kühler-Leuchtmittel-Bausteine zu Clustern kann bevorzugt durch Spritzguss erfolgen, bei dem in einem Werkzeug die eingelegten Kühler-Leuchtmittel-Bausteine formschlüssig mit Kunststoff wie PE, PP oder Polyacrylat umspritzt werden. Die elektrischen Zuleitungen können innerhalb oder ausserhalb des Kunststoffs verlaufen. Auch notwendige Steuerungen der LED's können an beliebiger Stelle auf den Kühler-Leuchtmittel-Bausteinen oder im Kunststoff platziert werden.

Somit werden mehrere Kühler-Leuchtmittel-Bausteine zu einem Cluster verbunden und in ein Kunststoff-Formgehäuse fest oder austauschbar angeordnet oder formschlüssig mit Kunststoff wie PE, PP oder Polyacrylat umspritzt.

Der gesamte Aufbau der Leuchteinheit mit LED's, Kühler und eventuell speziell designtem Kunststoffaufbau einschliesslich zum Beispiel eines Lampendeckels ist einfach und erfordert wenig Montageaufwand. Die Kühler-Leuchtmittel-Bausteine können in den Clustern in verschiedene Richtungen weisen, um einen grossen Raumwinkel zu beleuchten. Sie können auch räumlich in einem Kunststoffrahmen getrennt angeordnet werden, um den Eindruck starker Punkthelligkeit zu verringern. Vereinfacht ist der Aufbau von Ensembles bestehend aus mehreren Modulen. Es können Cluster gebildet werden, die den mechanischen Montageaufwand erheblich vereinfachen.

Nachfolgend wird die Erfindung anhand von Figuren weiter erläutert.

Figur 1 zeigt 16 einzelne Kühler-Leuchtmittel-Bausteine 3. Jeder Kühler-Leuchtmittel-Baustein 3 besteht aus einem keramischen Trägerkörper 1, der einstückig mit keramischen Kühlelementen 4, hier Kühlrippen, versehen ist. Auf jedem der Kühler-Leuchtmittel-Bausteine 3 bzw. auf einer oder mehrerer seiner Oberflächen sind versinterte Metallisierungsbereiche angeordnet. Diese Metallisierungsbereiche bilden eine Platine auf welche die LED's 2 aufgelötet sind. In den Figuren 1 und 2 ist der Einfachheit halber nicht die LED oder die LED's gezeigt, sondern nur der Ort an dem die LED befestigt wird. An diesem Ort befindet sich auch ein Metallisierungsbereich, der jedoch ebenfalls nicht gezeigt ist. Zur Befestigung sind an jedem Kühler-Leuchtmittel-Baustein 3 vier Montagepositionen 6 vorgesehen.

Figur 2 zeigt vier Cluster 5, die jeweils vier Kühler-Leuchtmittel-Bausteine 3 enthalten. Entweder sind die vier Kühler-Leuchtmittel-Bausteine 3 in einen Rahmen 7 aus Kunststoff eingesetzt oder bevorzugt von einem Kunststoff umspritzt. Zur Montage sind an jedem Cluster 5 vier Montagepositionen 6 angeordnet, mit denen die vier Cluster 5 bzw. sechzehn Kühler-Leuchtmittel-Bausteine 3 zu einer Leuchteinheit bzw. Lampe verbunden werden können.

Es ist gut zu erkennen, dass die Ausführungsform gemäß Figur 1 16* 4 = 64 Montagepositionen und die Ausführungsform gemäß Figur 2 nur 4 * 4 = 16 Montagepositionen benötigt.

Figur 3 zeigt einen einzigen Kühler-Leuchtmittel-Bausteine 3 mit einem Trägerkörper 1, der einstückig mit Kühlelementen 4, hier Kühlrippen, verbunden ist. Auf dem Trägerkörper 1 sind versinterte Metallisierungsbereiche 9 angeordnet, mit denen eine LED 2 verbunden ist. Über einen Rahmen 8 mit Montagepositionen 6 sind die Kühler-Leuchtmittel-Bausteine 3 zu befestigen.

## Patentansprüche

1. Leuchteinheit mit LED's (2) für Lampen, wobei die Leuchteinheit aus einer Mehrzahl an einzelnen identischen Kühler-Leuchtmittel-Bausteinen (3) besteht, die zu Clustern (5) verbunden sind, wobei jeder Kühler-Leuchtmittel-Baustein (3) aus einem keramischen Trägerkörper (1) besteht, wobei der Trägerkörper (1) auf einer oder mehrerer seiner Oberflächen versinterte Metallisierungsbereiche (9) aufweist und die Metallisierungsbereiche (9) eine Platine bilden, mit denen eine oder mehrere LED's (2) elektrisch leitend verbunden ist/sind und die einzelnen Kühler-Leuchtmittel-Bausteine (3) zur Bildung der Cluster (5) formschlüssig mit Kunststoff wie PE, PP oder Polyacrylat umspritzt sind und an jedem Cluster (5) Montagepositionen (6) angeordnet sind, mit denen die Cluster (5) zu einer Leuchteinheit bzw. Lampe verbunden sind.

2. Leuchteinheit nach Anspruch 1, **dadurch gekennzeichnet, dass** die keramischen Trägerkörper (1) einstückig mit keramischen wärmeabführenden Kühlelementen (4), wie Kühlrippen, versehen sind.

3. Leuchteinheit nach Anspruch 1, **dadurch gekennzeichnet, dass** die keramischen Trägerkörper (1) eine keramische Kühlbox bilden, die einen Hohlraum beinhaltet, der von einem Kühlmittel kühlbar ist und die versinterten Metallisierungsbereiche (9) auf der Kühlbox angeordnet sind.

4. Leuchteinheit nach einem der Ansprüche 1 bis 3, **dadurch gekennzeichnet, dass** die LED's (2) mit den Metallisierungsbereichen (9) über eine Klebeverbindung oder wärmeleitend, mit Lot (z.B. einem niedrigschmelzenden SbSn-Lot) verbunden sind.

5. Leuchteinheit nach einem der Ansprüche 1 bis 4, **dadurch gekennzeichnet, dass** die Cluster (5) in einem Kunststoff-Formgehäuse angeordnet sind.

## Claims

1. A lighting unit having LEDs (2) for lamps, wherein the lighting unit consists of a plurality of individual identical cooler/lighting-means modules (3) that are connected to form clusters (5), wherein each cooler/lighting-means module (3) consists of a ceramic carrier body (1), wherein the carrier body (1) has sintered metallization regions (9) on one or more of its surfaces, and the metallization regions (9) form a printed circuit board to which one or more LEDs (2) is/are connected in an electrically conductive manner, and plastics material, such as PE, PP or polyacrylate, is injection-moulded around the individual cooler/lighting-means modules (3) to form the clusters (5) in a form-locking manner, and arranged at each cluster (5) there are mounting positions (6) with which the clusters (5) are connected to form a lighting unit or lamp.

2. A lighting unit according to claim 1, **characterised in that** the ceramic carrier bodies (1) are integrally provided with ceramic heat-dissipating cooling elements (4), such as cooling ribs.

3. A lighting unit according to claim 1, **characterised in that** the ceramic carrier bodies (1) form a ceramic cooling box that contains a hollow space which can be cooled by a coolant, and the sintered metallization regions (9) are arranged on the cooling box.

4. A lighting unit according to one of claims 1 to 3, **characterised in that** the LEDs (2) are connected to the metallization regions (9) by way of an adhesive bond or in a heat-conducting manner, with solder (for example a low-melting-point SbSn solder).

5. A lighting unit according to one of claims 1 to 4, **characterised in that** the clusters (5) are arranged in a moulded plastics housing.

## Revendications

1. Unité d'éclairage comprenant des DEL (2), destinée à des lampes, l'unité d'éclairage étant constituée d'une pluralité de composants de refroidisseur-moyen d'éclairage (3) identiques individuels qui sont reliés pour former des grappes (5), chaque composant de refroidisseur-moyen d'éclairage (3) étant constitué d'un corps support (1) céramique, sachant que le corps support (1) présente, sur une ou plusieurs de ses surfaces, des zones de métallisation (9) frittées, et les zones de métallisation (9) forment une platine, auxquelles une ou plusieurs DEL (2) est/sont reliée(s) de façon électroconductrice, et les différents composants de refroidisseur-moyen d'éclairage (3) sont enrobés par moulage par injection, avec complémentarité de formes, avec une matière plastique, telle que le PE, le PP ou le polyacrylate, pour former les grappes (5), et sur chaque grappe (5) sont prévues des positions de montage (6) auxquelles sont reliées les grappes (5) pour former une unité d'éclairage ou une lampe.

2. Unité d'éclairage selon la revendication 1, **caractérisée en ce que** les corps supports (1) céramiques sont pourvus d'une seule pièce d'éléments de refroidissement (4) céramiques évacuant la chaleur, tels que des nervures de refroidissement.

3. Unité d'éclairage selon la revendication 1, **caractérisée en ce que** les corps supports (21) céramiques forment une boîte de refroidissement céramique qui renferme une cavité qui peut être refroidie par un agent réfrigérant, et les zones de métallisation (9) frittées sont disposées sur la boîte de refroidissement.

4. Unité d'éclairage selon l'une des revendications 1 à 3, **caractérisée en ce que** les DEL (2) sont reliées aux zones de métallisation (9) par une liaison par collage ou de façon thermoconductrice, avec un métal d'apport de brasage (par exemple un apport de brasage SbSn à bas point de fusion).

5. Unité d'éclairage selon l'une des revendications 1 à 4, **caractérisée en ce que** les grappes (5) sont disposées dans un boîtier moulé en matière plastique.
